# EUROPÄISCHE PATENTSCHRIFT

(11) **EP 1 042 710 B1**
(45) Veröffentlichungstag und Bekanntmachung des Hinweises auf die Patenterteilung: **24.07.2002**
(21) Anmeldenummer: 98965255.7
(22) Anmeldetag: 14.12.1998
(51) Int. Cl.: G05G 5/00

(54) **VERRIEGELUNGSVORRICHTUNG**
LOCKING DEVICE
DISPOSITIF DE BLOCAGE

(30) Priorität: 22.12.1997 DE 19757178
(43) Veröffentlichungstag der Anmeldung: 11.10.2000
(73) Patentinhaber: Moeller GmbH, 53115 Bonn (DE)
(72) Erfinder: GILGEN, Walter, D-53639 Königswinter (DE)
(74) Vertreter: Mäder, Winfried
(86) Internationale Anmeldenummer: EP9808172
(87) Internationale Veröffentlichungsnummer: WO9932954

(56) Entgegenhaltungen:
- DE-A- 4 002 936
- DE-A- 4 406 236
- DE-C- 4 439 745
- US-A- 5 227 952

## Beschreibung

### Technisches Gebiet

Die Erfindung betrifft eine Verriegelungsvorrichtung nach dem Oberbegriff des Anspruches 1. Derartige Verriegelungsvorrichtungen dienen dazu, daß nur eines von mehreren Niederspannungs-Schaltgeräten, insbesondere Leistungsschaltern, eingeschaltet werden kann.

### Stand der Technik

Aus der DE 44 06 236 A1 ist eine Verriegelungsvorrichtung für mindestens zwei miteinander durch jeweils ein flexibles Verbindungsglied, insbesondere Bowdenzug, verbundene Schaltgeräte, aber auch für im Zusammenhang mit Einschüben oder Türverriegelungen stehende Schaltgeräte bekannt, wobei die jeweils einem Schaltgerät zugeordnete Verriegelungsvorrichtung eine neutrale Position, in der alle Schaltgeräte unverriegelt sind, und eine durch das jeweilige eingeschaltete Schaltgerät bewirkte aktive Position, in der das andere Schaltgerät verriegelt ist, hat. Die Schaltwelle jedes Schaltgerätes steht mit jeweils einer kurvigen Verriegelungsscheibe in Wirkverbindung, an der ein mit dem jeweiligen Ende des Verbindungsgliedes verbundenes Sperrglied anliegt. Beim Einschalten des Schaltgerätes verstellt die Verriegelungsscheibe das Verbindungsglied über das linear verschiebliche Sperrglied so, daß die mit der zugehörigen Verriegelungsscheibe wirkverbunde Schaltwelle des anderen Schaltgerätes durch dessen Sperrglied am anderen Ende des Verbindungsgliedes verdrehsicher gehalten wird, indem das Sperrglied sperrend in eine Bohrung der Verriegelungsscheibe eingreift. Von Nachteil sind der relativ hohe Kraftbedarf des auf Druck beanspruchten Verbindungsgliedes und die damit verbundenen Toleranzprobleme.

### Darstellung der Erfindung

Der Erfindung liegt daher die Aufgabe zugrunde, eine sicher arbeitende Verriegelungsvorrichtung mit geringeren Beaufschlagungskräften anzugeben.

Ausgehend von einer Verriegelungsvorrichtung der eingangs genannten Art wird die Aufgabe erfindungsgemäß durch die kennzeichnenden Merkmale des unabhängigen Anspruches gelöst, während den Unteransprüchen vorteilhafte Weiterbildungen der Erfindung zu entnehmen sind.

Die Verriegelungsscheibe und das Sperrglied, die zu dem einen Schaltgerät gehören, sind über jeweils ein Verbindungsglied kreuzweise mit dem Sperrglied bzw. der Verriegelungsscheibe, die zu dem anderen Schaltgerät gehören, verbunden. Durch den sperrenden Eingriff des Sperrgliedes auf die Schaltwelle des jeweiligen Schaltgerätes über die zugehörige Verriegelungsscheibe ist die erfindungsgemäße Verriegelungsvorrichtung unabhängig von der Antriebsart des Schaltgerätes, sei es ein Kipphebelantrieb, ein Drehantrieb oder ein Motorantrieb. Im letzteren Falle funktioniert die Verriegelung auch bei Stromausfall. Ebenso bewirkt eine nicht ordnungsgemäße Öffnung des Kontaktsystems eines der Schaltgeräte, beispielsweise infolge verschweißter Schaltkontakte, daß das Einschalten des anderen Schaltgerätes wirksam verhindert wird. Beim Versuch, zwei Schaltgeräte gleichzeitig einzuschalten, findet entweder über die Verriegelungsvorrichtung ein Wettlauf statt, in dessen Ergebnis ein Schaltgerät einschaltet und das andere Schaltgerät verriegelt wird, oder beide Schaltgeräte sind im Extremfäll über die Verriegelungsvorrichtung gegenseitig gegen Einschalten blockiert. Denn mit Sicherheit greift durch die versuchte Einschaltbewegung der Schaltwelle eines der Schaltgeräte sofort das Sperrglied am anderen Schaltgerät blockierend in den Sperrkurvenabschnitt der zugehörigen Verriegelungsscheibe und damit der Schaltwelle des anderen Schaltgerätes ein. Die erfindungsgemäße Verriegelungsvorrichtung erfordert relativ geringe Kräfte zur Beaufschlagung der verriegelnden Elemente und ist durch ihre selbstpositionierende Wirkung relativ unabhängig von Toleranzen der verwendeten Mittel, insbesondere von denen der flexiblen Verbindungsglieder.

Vorteilhaft gestaltet sich die Kopplung der Schaltwelle mit der zugehörigen Verriegelungsscheibe durch einen Mitnehmerstift, der durch eine Seitenwand des Schaltgerätes in die Schaltwelle eingreift. Dazu ist es von Vorteil, wenn jeweils eine Hälfte der Verriegelungsvorrichtung in einem seitlich mit dem Schaltgerät zu verbindenden Isolierstoffgehäuse angeordnet ist. Das Isolierstoffgehäuse besteht zweckmäßigerweise aus einem schalenartigen Teil und einem Deckel.

Das Sperrglied ist vorteilhaft als Hebel mit zwei Armen ausgebildet, mit dem einerseits das zugehörige Verbindungsglied und anderseits der zugehörige Sperrkurvenabschnitt zusammenwirkt.

Im allgemeinen werden durch die Verriegelungsvorrichtung die damit verbundenen Schaltwellen der Schaltgeräte in der Weise belastet, daß die Dynamik der zugehörigen Kontaktsysteme negativ beeinflußt wird. Um diesen Einfluß zu kompensieren, insbesondere bei Betätigung von federkraftbeaufschlagten Hilfsschaltern durch die Sperrglieder, ist es vorteilhaft, die Sperrglieder im förderlichen Sinne mit je einem Federelement zu beaufschlagen. Im gleichen vorteilhaften Sinne wirken weitere, mit den Verriegelungsscheiben zusammenwirkende Federelemente, die durch ein Totpunktverhalten den Bewegungsverlauf der Schaltwellen und damit die Schaltdynamik der Schaltgeräte positiv beeinflussen.

Vorteilhaft gestaltet sich die Wirkverbindung des Sperrglieder mit jeweils einem oder mehreren Hilfsschaltern. Damit kann beispielsweise an einer entfernten Stelle eine Meldung über den Zustand der Schaltgeräte bzw. der Verriegelungsvorrichtung und bzw. oder eine zusätzliche, elektrische Verriegelung von Motorantrieben für die Schaltgeräte realisiert werden.

### Kurze Beschreibung der Zeichnungen

Die Erfindung soll nachstehend an einem Ausführungsbeispiel, aus dem weiterer Vorteile zu ersehen sind, näher erläutert werden. Die einzige Figur 1 der zugehörigen Zeichnung zeigt eine mit zwei Niederspannungs-Schaltgeräten, vorzugsweise Leistungsschaltern, verbundene erfindungsgemäße Verriegelungsvorrichtung in gebrochen geschnittener Darstellung.

### Bester Weg zur Ausführung der Erfindung

Die Verriegelungsvorrichtung 1 besteht aus zwei identischen Vorrichtungshälften 10a und 10b, die über zwei als Bowdenzüge ausgebildete flexible Verbindungsglieder 11a und 11b verbunden und an jeweils einem Schaltgerät 2a bzw. 2b seitlich befestigt sind. Die beiden durch unterbrochene Linien angedeuteten Schaltgeräte 2a, 2b befinden sich in der gezeichneten Darstellung bezüglich- der Zeichenebene jeweils vor den Vorrichtungshälften 10a bzw. 10b und sind im ausgeschalteten Zustand dargestellt. Jede Vorrichtungshälfte 10a bzw. 10b ist von einem Isolierstoffgehäuse 12 eingeschlossen, das aus einem schalenartigen Teil 13 und einem mit diesem über Schraubverbindungen 15 zu verbindenden Deckel 14 besteht, der seinerseits über weitere Schraubverbindungen 16 seitlich am Schaltgerät 2a bzw. 2b befestigt ist.

In dem Isolierstoffgehäuse 12 jeder Vorrichtungshälfte 10a bzw. 10b ist eine Verriegelungsscheibe 17a bzw. 17b sowie ein Sperrglied 18a bzw. 18b gelagert. Die Verriegelungsscheibe 17a bzw. 17b ist in einer Drehachse 19 zentrisch gelagert und trägt einen Mitnehmer 20, der durch eine länglich gebogene Öffnung 21 des Deckels 14 sowie durch eine ebensolche Öffnung in der Seitenwand des Schaltgerätes 2a bzw. 2b reicht und in einen seitlichen Teilbereich der rotierenden Schaltwelle des zugehörigen Schaltgerätes 2a bzw. 2b greift, wodurch eine Kopplung der Schaltwellen mit je einer Verriegelungsscheibe 17a bzw. 17b hergestellt ist. Das Sperrglied 18a bzw. 18b ist ein um eine mittige Schwenkachse 22 gelagerter zweiarmiger Hebel mit je einem ersten Hebelarm 23a bzw. 23b und einem zweiten Hebelarm 24a bzw. 24b. Das erste Verbindungsglied 11a ist mit einem Ende exzentrisch an der Verriegelungsscheibe 17a der einen Vorrichtungshälfte 10a und mit dem anderen Ende an dem ersten Hebelarm 23b des Sperrgliedes 18b der anderen Vorrichtungshälfte 10b befestigt. Dementsprechend ist das zweite Verbindungsglied 11 b mit einem Ende exzentrisch an der Verriegelungsscheibe 17b der anderen Vorrichtungshälfte 10b und mit dem anderen Ende an dem ersten Hebelarm 23a des Sperrgliedes 18a der einen Vorrichtungshälfte 10a befestigt. Der zweite Hebelarm 24a bzw. 24b des Sperrgliedes 18a bzw. 18b befindet sich endseitig im Einwirkungsbereich eines Sperrkurvenabschnittes 25a bzw. 25b der zugehörigen Verriegelungsscheibe 17a bzw. 17b.

Die Funktion der Verriegelungsvorrichtung 1 wird nachfolgend beschrieben. Von den beiden ausgeschalteten Schaltgeräten 2a, 2b soll beispielsweise das Schaltgerät 2a eingeschaltet werden. Beim Einschalten rotiert die Schaltwelle des Schaltgerätes 2a im Uhrzeigersinn und damit durch die Kopplung über den Mitnehmer 20 ebenso die Verriegelungsscheibe 17a. Dadurch wird das erste Verbindungsglied 11a in Pfeilrichtung F auf Zug beaufschlagt und bewirkt eine Schwenkung des dem anderen Schaltgerät 2b zugeordneten Sperrgliedes 18b im Gegenuhrzeigersinn, wodurch dessen zweiter Hebelarm 24b in den Bereich des Sperrkurvenabschnittes 25b der zugehörigen Verriegelungsscheibe 17b gelangt. Wird nun versucht, das andere Schaltgerät 2b ebenfalls einzuschalten, dann wird die beabsichtigte Einschaltbewegung deren Schaltwelle wirksam blockiert, da die Schaltwelle des Schaltgerätes 2b mit der Verriegelungsscheibe 17b gekoppelt ist, die ihrerseits in sperrenden Eingriff mit dem zweiten Hebelarm 24b des Sperrgliedes 18b gelangt und damit an einer weiteren Drehung im Uhrzeigersinn gehindert ist. Die Verriegelungsvorrichtung 1 verhindert demnach, daß nach dem Einschalten eines der Schaltgeräte 2a oder 2b das jeweilig andere Schaltgerät 2b bzw. 2a ebenfalls eingeschaltet werden kann.

In der Nähe des Sperrgliedes 18a und 18b sind Hilfsschalter 32 angeordnet, die in Wirkverbindung mit dem zweiten Hebelarm 24a bzw. 24b stehen. Die Hilfsschalter 32 nehmen je nach Stellung der Sperrglieder 24a und 24b entsprechende Schaltzustände ein, die an anderer Stelle als Melde- und/oder Befehlssignale weiterverarbeitet werden können. Das Sperrglied 18a bzw. 18b ist entgegen der Richtung F seiner Zugbeaufschlagung durch das zweite Verbindungsglied 11b bzw. 11a durch ein erstes Federelement 26 beaufschlagt. Das als schraubenförmige Druckfeder ausgebildete erste Federelement 26 stützt sich zwischen einer im schalenartigen Teil 13 des Isolierstoffgehäuses 12 ausgebildeten Abstützung 28 und dem ersten Hebelarm 23a bzw. 23b des Sperrgliedes 18a bzw. 18b ab. Die Wirkung des ersten Federelementes 26 besteht darin, daß in der einen Vorrichtungshälfte 10a bzw. 10b der Verriegelungsvorrichtung 1 in der dargestellten Ruhelage das Sperrglied 18a bzw. 18b vom Sperrkurvenabschnitt 25a bzw. 25b der zugehörigen Verriegelungsscheibe 17a bzw. 17b abgeschwenkt ist und damit über die Wirkverbindung mit dem Verbindungsglied 11b bzw. 11a der Sperrkurvenabschnitt 25b bzw. 25a der Verriegelungsscheibe 17b bzw. 17a in der anderen Vorrichtungshälfte 11b bzw. 11a sicher vom zweiten Hebelarm 24b bzw. 24a des zugehörigen Sperrgliedes 18b bzw. 18a weggedreht ist. Die Federelemente 26 sind hinsichtlich ihrer Federkraft so ausgelegt, daß sie in der Ausschaltstellung des Schaltgerätes 2a bzw. 2b das Sperrglied 18a bzw. 18b im Uhrzeigersinn derart beaufschlagen, daß dessen zweiter Hebelarm 24a bzw. 24b die Hilfsschalter 32 betätigt, deren Betätigungsstößel mit einer entgegenwirkenden Federkraft beaufschlagt sind. Die Verriegelungsscheibe 17a, 17b ist durch ein zweites Federelement 27 beaufschlagt. Das als schraubenförmige Druckfeder ausgebildete zweite Federelement 27 ist auf einem Federstößel 29 gelagert, der sich zwischen einer im schalenartigen Teil 13 ausgebildeten Stößelführung 30 und einem peripheren Zapfen 31 der Verriegelungsscheibe 17a bzw. 17b abstützt. Der Federstößel 29 ist so angeordnet, daß beim Ein- oder Ausschalten des Schaltgerätes 2a bzw. 2b der Zapfen 31 die gedachte Verbindungslinie zwischen der Drehachse 19 der Verriegelungsscheibe 17a bzw. 18a und der Stößelführung 31 und damit einen Punkt maximaler Kraftbeaufschlagung durchläuft. Die Verriegelungsscheibe 17a bzw. 17b bildet also mit dem zweiten Federelement 27 ein Totpunktsystem, das den Zweck hat, die Schaltwelle des zugeordneten Schaltgerätes 2a bzw. 2b beim Einschalten von negativen Rückwirkungen der Verriegelungsvorrichtung 1 zu entlasten.

## Patentansprüche

1. Verriegelungsvorrichtung bestehend aus mindestens zwei über ein flexibles Verbindungsglied (11a), insbesondere Bowdenzug, verbundene und gegen gleichzeitiges Einschalten zu verriegelnde Niederspannungs-Schaltgeräte (2a; 2b), deren Schaltwellen mit je einer Verriegelungsscheibe (17a; 17b) gekoppelt sind, wobei die Verriegelungsscheiben (17a; 17b) mit jeweils einem Sperrglied (18a; 18b) in Wirkverbindung bringbar sind, **dadurch gekennzeichnet,**
- **daß** die Verriegelungsscheibe (17a) an dem einen Schaltgerät (2a) über das Verbindungsglied (11a) mit dem schwenkbar an dem anderen Schaltgerät (2b) gelagerten Sperrglied (18b) und das schwenkbar an dem einen Schaltgerät (2a) gelagerte Sperrglied (18a) über ein zweites flexibles Verbindungsglied (11b) mit der Verriegelungsscheibe (17b) an dem anderen Schaltgerät (2b) verbunden ist und
- **daß** beim Einschalten eines der Schaltgeräte (2a; 2b) durch die Drehbewegung der zugehörigen Verriegelungsscheibe (17a; 17b) über die Zugbeaufschlagung des entsprechenden Verbindungsgliedes (11a; 11b) das Sperrglied (18b; 18a) an dem jeweils anderen Schaltgerät (2b; 2a) verriegelnd gegen einen Sperrkurvenabschnitt (25b; 25a) der zugehörigen Verriegelungsscheibe (17b; 17a) schwenkt.

2. Verriegelungsvorrichtung nach Anspruch 1, **dadurch gekennzeichnet, daß** die Verriegelungsscheibe (17a; 17b) mit einem Mitnehmer (20) durch eine Seitenwand des Schaltgerätes (2a; 2b) in einen seitlichen Teilbereich der Schaltwelle greift.

3. Verriegelungsvorrichtung nach Anspruch 2, **dadurch gekennzeichnet, daß** jeweils eine Verriegelungsscheibe (17a; 17b) und ein Sperrglied (18a; 18b) in einem Isolierstoffgehäuse (12), aus dem einseitig der Mitnehmer (20) reicht, gelagert sind und das Isolierstoffgehäuse (12) seitlich an das Schaltgerät (2a; 2b) anzubauen ist.

4. Verriegelungsvorrichtung nach Anspruch 3, **dadurch gekennzeichnet, daß** das Isolierstoffgehäuse (12) aus einem schalenartigen Teil (13) und einem diesen verschließenden Deckel (14) besteht.

5. Verriegelungsvorrichtung nach einem der vorstehenden Ansprüche, **dadurch gekennzeichnet, daß** das Sperrglied (18a; 18b) ein zweiarmiger Hebel ist, an dessen erstem Hebelarm (23a; 23b) das Verbindungsglied (11b; 11a) angreift und dessen zweiter Hebelarm (24a; 24b) endseitig mit dem Sperrkurvenabschnitt (25a; 25b) in Verbindung bringbar ist.

6. Verriegelungsvorrichtung nach einem der vorstehenden Ansprüche, **dadurch gekennzeichnet, daß** das Sperrglied (18a; 18b) von einem Federelement (26) entgegen der Richtung (F) der Zugbeaufschlagung durch das zugehörige Verbindungsglied (11b; 11a) beaufschlagt ist.

7. Verriegelungsvorrichtung nach Anspruch 6, **dadurch gekennzeichnet, daß** mit dem Sperrglied (18a; 18b) mindestens ein Hilfsschalter (32) wirkverbunden ist.

8. Verriegelungsvorrichtung nach einem der vorstehenden Ansprüche, **adurch gekennzeichnet,** daß ein weiteres Federelement (27) eines Totpunktsystems die Verriegelungsscheibe (17a; 17b) in die Ein- bzw. Ausschaltstellung des Schaltgerätes (2a; 2b) beaufschlagt.

## Claims

1. Locking arrangement comprising at least two low-voltage switching units (2a; 2b) which are connected via a flexible connecting element (11a), in particular a Bowden cable, which are to be locked to prevent them being switched on at the same time, and the switching shafts of which are each coupled to a locking plate (17a; 17b) it being possible for the locking plates (17a; 17b) to be brought into operative connection with in each case one blocking element (18a; 18b), **characterized**
- **in that** the locking plate (17a) on one switching unit (2a) is connected to the blocking element (18b), which is mounted pivotably on the other switching unit (2b), via the connecting element (11a), and the blocking element (18a), which is mounted pivotably on one switching unit (2a), is connected to the locking plate (17b) on the other switching unit (2b) via a second flexible connecting element (11b), and
- **in that** when one of the switching units (2a; 2b) is switched on, the rotary movement of the associated locking plate (17a; 17b), via the tensile loading of the corresponding connecting element (11a; 11b), causes the blocking element (18b; 18a) on the respectively other switching unit (2b; 2a) to pivot with locking action against a blocking-cam section (25b; 25a) of the associated locking plate (17b; 17a).

2. Locking arrangement according to Claim 1, **characterized in that** the locking plate (17a; 17b) has a carry-along element (20) engaging through a side wall of the switching unit (2a; 2b) into a lateral sub-region of the switching shaft.

3. Locking arrangement according to Claim 2, **characterized in that** in each case one locking plate (17a; 17b) and one blocking element (18a; 18b) are mounted in an insulating-material housing (12), the carry-along element (20) extending out of one side of the latter, and the insulating-material housing (12) can be fitted laterally on the switching unit (2a; 2b).

4. Locking arrangement according to Claim 3, **characterized in that** the insulating-material housing (12) comprises a shell-like part (13) and a cover (14) which closes the same.

5. Locking arrangement according to one of the preceding claims, **characterized in that** the blocking element (18a; 18b) is a two-armed lever, on the first lever arm (23a; 23b) of which the connecting element (11b; 11a) acts, and the second lever arm (24a; 24b) of which can be brought into connection, at the end, with the blocking-cam section (25a; 25b).

6. Locking arrangment according to one of the preceding claims, **characterized in that** the blocking element (18a; 18b) is forced by a spring element (26)) counter to the direction (F) of the tensile loading by the associated connecting element (11b; 11a).

7. Locking arrangement according to Claim 6, **characterized in that** at least one auxiliary switch (32) is operatively connected to the blocking element (18a; 18b).

8. Locking arrangement according to one of the preceding claims, **characterized in that** a further spring element (27) of a dead-centre system forces the locking plate (17a; 17b) into the on or off position of the switching unit (2a; 2b).

## Revendications

1. Dispositif de blocage se composant d'au moins deux appareils de commutation basse tension (2a ; 2b) connectés par le biais d'un organe de connexion flexible (11a), en particulier un câble Bowden, et devant être bloqués contre tout enclenchement simultané, dont les tiges de commutation sont couplées chacune avec un disque de blocage (17a ; 17b), les disques de blocage (17a ; 17b) pouvant être amenés en liaison coopérante avec un organe de blocage respectif (18a ; 18b), **caractérisé en ce que**
- le disque de blocage (17a) sur un appareil de commutation (2a) est connecté par le biais de l'organe de connexion (11a) à l'organe de blocage (18b) monté pivotant sur l'autre appareil de commutation (2b) et l'organe de blocage (18a) monté pivotant sur un appareil de commutation (2a) est connecté par le biais d'un deuxième organe de connexion flexible (11b) au disque de blocage (17b) sur l'autre appareil de commutation (2b) et
- lors de l'enclenchement d'un des appareils de commutation (2a ; 2b) par le mouvement de rotation du disque de blocage associé (17a ; 17b) par le biais de la sollicitation en traction de l'organe de connexion correspondant (11a ; 11b), l'organe de blocage (18b ; 18a) sur l'autre appareil de commutation respectif (2b ; 2a) pivote de manière blocante contre une portion de came de blocage (25b ; 25a) du disque de blocage associé (17b ; 17a).

2. Dispositif de blocage selon la revendication 1, **caractérisé en ce que** le disque de blocage (17a ; 17b) vient en prise avec un organe d'entraînement (20) à travers une paroi latérale de l'appareil de commutation (2a; 2b) dans une zone partielle latérale de la tige de commutation.

3. Dispositif de blocage selon la revendication 2, **caractérisé en ce qu**'un disque de blocage respectif (17a ; 17b) et un organe de blocage (18a ; 18b) sont montés dans un boîtier pour isolant (12), duquel sort d'un côté l'organe d'entraînement (20), et le boîtier pour isolant (12) doit être rapporté latéralement sur l'appareil de commutation (2a ; 2b).

4. Dispositif de blocage selon la revendication 3, **caractérisé en ce que** le boîtier pour isolant (12) se compose d'une pièce en forme de coque (13) et d'un couvercle (14) fermant celle-ci.

5. Dispositif de blocage selon l'une quelconque des revendications précédentes, **caractérisé en ce que** l'organe de blocage (18a ; 18b) est un levier à deux bras, sur le premier bras de levier (23a ; 23b) duquel l'organe de connexion (11b ; 11a) vient en prise et dont le deuxième bras de levier (24a ; 24b) peut être connecté du côté de l'extrémité à la portion de came de blocage (25a ; 25b).

6. Dispositif de blocage selon l'une quelconque des revendications précédentes, **caractérisé en ce que** l'organe de blocage (18a ; 18b) est sollicité par un élément de ressort (26) dans le sens opposé à la direction (F) de la sollicitation en traction par l'organe de connexion associé (11b ; 11a).

7. Dispositif de blocage selon la revendication 6, **caractérisé en ce qu'**au moins un commutateur auxiliaire (32) est en liaison coopérante avec l'organe de blocage (18a; 18b).

8. Dispositif de blocage selon l'une quelconque des revendications précédentes, **caractérisé en ce qu**'un autre élément de ressort (27) d'un système à point mort sollicite le disque de blocage (17a ; 17b) dans la position d'enclenchement ou de désenclenchement de l'appareil de commutation (2a; 2b).
